# FASCICULE DE BREVET EUROPEEN

(11) **EP 1 105 583 B1**
(45) Date de publication et mention de la délivrance du brevet: **26.03.2003**
(21) Numéro de dépôt: 99929466.3
(22) Date de dépôt: 09.07.1999
(51) Int. Cl.: E02D 29/14

(54) **DISPOSITIF D'OBTURATION A VERROUILLAGE SELECTIF**
SPERRVORRICHTUNG MIT SELEKTIVER VERRIEGELUNG
CLOSING DEVICE WITH SELECTIVE LOCKING

(30) Priorité: 10.07.1998 FR 9808934
(43) Date de publication de la demande: 13.06.2001
(73) Titulaire: NORINCO, F-60149 Saint-Crepin-Ibouvillers (FR)
(72) Inventeur: MONNERET, Jean-Jacques, 69100 Villeurbanne (FR)
(74) Mandataire: Bentz, Jean-Paul
(86) Numéro de dépôt international: FR9901688
(87) Numéro de publication internationale: WO00003097

(56) Documents cités:
- EP-A- 0 383 374
- GB-A- 902 286
- NL-A- 7 800 076

## Description

La présente invention concerne, de façon générale, un dispositif permettant d'obturer un cadre et comprenant un couvercle susceptible d'être verrouillé sur le cadre au moyen d'une clé et d'un verrou solidaire du couvercle.

Plus précisément, l'invention concerne un dispositif d'obturation à verrouillage sélectif pour obturer un cadre, comprenant un couvercle sensiblement plan sélectivement appliqué sur le cadre, un verrou solidaire du couvercle, et une clé comportant une douille et un bras dont une extrémité porte la douille, le couvercle présentant une ouverture d'accès au verrou pour la clé, le verrou comprenant un pêne coopérant avec une gâche du cadre, et la clé adoptant sélectivement, par rapport à l'ouverture, une position de verrouillage que cette clé peut adopter et quitter librement, et dans laquelle le pêne est retenu prisonnier de la gâche, et une position de déverrouillage pour laquelle la clé est retenue prisonnière dans l'ouverture et pour laquelle le pêne est dégagé de la gâche.

Un dispositif de ce type est connu dans l'art antérieur et décrit dans la document de brevet EP-A-0 383 374.

Cependant, alors que ce dispositif connu concerne spécifiquement un cadre publicitaire vertical, fermé par un couvercle léger, l'invention vise des applications différentes, et notamment celle dans laquelle le couvercle est un tampon de fonte obturant par exemple un regard de voirie prévu dans une chaussée.

Deux problèmes se posent dans le type d'applications envisagées par l'invention, à savoir d'une part les difficultés de manipulation du couvercle, qui résultent directement du poids élevé et éventuellement de la disposition horizontale de ce dernier, et d'autre part la nécessité de prévenir les actes de vandalisme et notamment de se prémunir contre une ouverture non autorisée du couvercle.

Le but de l'invention est précisément de proposer un dispositif susceptible de résoudre ces problèmes.

A cette fin, le dispositif de l'invention, par ailleurs conforme à la définition générique qu'en donne le préambule ci-dessus, est caractérisé en ce que l'axe du bras et l'axe de la douille de la clé sont sensiblement perpendiculaires l'un à l'autre, et en ce que l'axe du bras est sensiblement perpendiculaire au couvercle pour la position de déverrouillage de la clé.

Grâce à cet agencement, le couvercle peut être soulevé par la clé en étant retenu par toute la surface latérale de la douille, et non simplement par deux ergots, comme c'est la cas suivant l'enseignement du document de brevet antérieur précité, cette solution étant inadaptée au cas de pièces de fonderie en raison de leur poids et de leurs tolérances de fabrication.

De plus, dans la mesure où la douille se trouve sensiblement parallèle au plan du couvercle, le mécanisme de verrouillage et de déverrouillage n'est pas directement visible, et reste inaccessible à des outils standard.

Dans ces conditions, il est par exemple possible de faire en sorte que l'ouverture donne accès à une cavité du couvercle dans laquelle débouche un orifice, et que l'ouverture présente une forme en "L" dont une branche, perpendiculaire à l'orifice, autorise la clé à passer de l'une quelconque de ses positions de verrouillage et de déverrouillage à l'autre dès lors que la douille est insérée dans l'orifice, et interdise une translation du bras parallèlement à l'orifice dès lors que le bras est sensiblement perpendiculaire au couvercle alors que la douille est insérée dans l'orifice.

La cavité présente avantageusement une première paroi conformée en plan incliné et assurant le guidage de la douille dans la cavité.

Pour rendre encore plus aisée la manipulation du couvercle au moyen de la clé, cette dernière comporte de préférence une poignée solidaire du bras, sensiblement parallèle à la douille, et disposée en regard de celle-ci.

L'orifice précité peut être formé dans une seconde paroi, orthogonale à la première paroi, un axe portant le pêne pouvant alors être disposé dans l'orifice.

La douille précitée peut comporter une nervure interne axiale apte à coopérer avec une rainure axiale ménagée sur l'axe portant le pêne.

Par ailleurs, la douille de la clé comporte de préférence, au niveau de sa partie débouchante, deux ergots externes opposés susceptibles de coopérer avec des nervures de guidage au fond de la cavité précitée et de traverser l'orifice précité dont le bord comporte des encoches de forme correspondant auxdits ergots.

L'axe portant le pêne est par exemple monté tournant sur une oreille parallèle à la paroi précitée comportant l'orifice et comporte un méplat pour solidariser en rotation l'axe et le pêne qui présente une forme d'équerre.

De préférence, le pêne est élastiquement retenu par une branche de l'équerre sur l'oreille précitée et entre cette oreille et la paroi précitée avec orifice au moyen d'un ressort et de rondelles.

L'autre branche de l'équerre formant le pêne est par exemple apte à coopérer avec une encoche formant gâche ménagée dans un longeron à l'intérieur du cadre.

La branche de l'équerre retenue sur l'oreille comporte avantageusement un trou avec méplat coopérant avec le méplat précité sur l'axe d'entraînement en rotation du pêne.

Mais d'autres caractéristiques et avantages de l'invention apparaîtront mieux dans la description détaillée qui suit et se réfère aux dessins annexés, donnée uniquement à titre d'exemple, et dans lesquels :
- la figure 1 est une vue en perspective éclatée d'une portion de tampon d'obturation d'un regard munie d'un dispositif de verrouillage et déverrouillage avec clé spéciale et unique selon cette invention ;
- la figure 2 est une vue de dessus suivant la flèche II de la figure 1 montrant uniquement l'ouverture du tampon avec sa cavité associée destinée à recevoir la clé (non représentée) d'actionnement du verrou (lui aussi non représenté) ;
- la figure 3 est une vue en coupe suivant la ligne III-III de la figure 2 ;
- la figure 4 est une vue en coupe suivant la ligne IV-IV de la figure 2 ;
- la figure 5 est une vue de dessus similaire à la figure 2 mais montrant le verrou en position verrouillée et la clé simplement introduite dans le fond de la cavité associée à l'ouverture du tampon ;
- la figure 6 est une vue en coupe suivant la ligne VI-VI de la figure 5 ;
- la figure 7 est une vue similaire à la figure 5 mais montrant la douille de la clé en prise avec l'axe d'entraînement en rotation du pêne ;
- la figure 8 est une vue en coupe suivant la ligne VIII-VIII de la figure 7 ; et
- les figures 9 à 12 illustrent en coupe, suivant sensiblement la ligne IX-IX de la figure 7, les positions successives de la clé et du verrou pour passer de la position verrouillée à la position déverrouillée du tampon sur le cadre.

Un dispositif de verrouillage conforme à cette invention est tout particulièrement destiné à équiper un tampon, couvercle ou analogue 1 susceptible d'obturer un cadre, châssis ou analogue repéré en 2 sur les figures 5 à 8 et délimitant l'ouverture d'un regard de chaussée par exemple.

Ce dispositif de verrouillage est actionnable par une clé repérée d'une manière générale en 3 sur les figures 1 et 5 à 12.

Conformément à l'invention, la paroi supérieure 1a du tampon ou couvercle 1 comporte une ouverture 4 d'accès à la clé 3, cette ouverture débouchant d'une part vers l'extérieur du tampon 1 et d'autre part dans une cavité 5 au voisinage du fond de laquelle est monté le mécanisme de verrouillage comme décrit en détail plus loin.

Comme cela apparaît clairement sur la figure 1, la clé 3 comporte une partie 6 formant poignée et une douille 7 raccordée à la poignée 6 par un bras 8.

Conformément à l'invention, la poignée 6 et la douille 7 s'étendent respectivement depuis les deux extrémités du bras 8 suivant deux directions orthogonales et de même sens. Autrement dit l'axe X-X' de la douille 7 est sensiblement parallèle à la poignée 6 qui s'étend dans la même direction que celle de ladite douille.

L'ouverture 4 d'accès à la clé 3, tout particulièrement à la douille 7 de cette clé, est partiellement obturée par une platine ou analogue 9 qui confère à l'ouverture 4 une forme en L. En effet on voit sur les figures 1, 2, 5 et 7 notamment que l'ouverture 4 présente, suivant l'exemple de réalisation représenté, la forme d'un rectangle dont l'un des coins est obturé par la platine 9 qui présente une forme sensiblement carrée, de sorte que la partie restante et débouchante de l'ouverture 4 dans la paroi supérieure 1a du tampon 1 a sensiblement la forme d'un L dans lequel pourra bien sûr être introduite et manoeuvrée la clé 3 comme on le décrira ultérieurement

La cavité 5 associée au tampon 1, et située en dessous de la platine 9, comporte une paroi 10 en forme de plan incliné qui assure le guidage de la douille 7 de la clé 3 dans ladite cavité. Cette cavité 5 comporte également une paroi 11, bien visible sur les figures 3, 6 et 8 et qui est orthogonale à la paroi 10 en forme de plan incliné.

La paroi 11 comporte un orifice 12 au travers duquel peut passer la douille 7 de la clé 3, de sorte que ladite douille peut alors venir en prise avec un axe 13 monté tourillonnant sur une oreille 14 solidaire du tampon 1, et portant un pêne repéré d'une manière générale en 15.

Dans le fond de la cavité 5 sont prévues des nervures de guidage opposées 16. Une fois la douille 7 de la clé introduite dans la cavité 5, les nervures 16 constituent un moyen de butée et de guidage en translation de la douille 7 de la clé 3 par l'intermédiaire de deux ergots externes et opposés 17 prévus extérieurement au niveau de la partie débouchante 7a de ladite douille 7. L'orifice 12 ménagé dans la paroi 11 de la cavité 5 comporte dans son bord des encoches 18 de forme correspondant aux ergots 17 de la douille 7 de façon à laisser le passage à ladite douille et permettre sa venue en prise avec l'axe 13 portant le pêne 15.

En plus des ergots 17, la douille 7 comporte une nervure interne et axiale bien visible en 19 sur la figure 1. Cette nervure peut coopérer avec une rainure axiale 20 de forme correspondante ménagée sur l'axe 13 qui porte et entraîne le pêne 15, lorsqu'on manoeuvre la clé 3.

Cet axe 13 est monté tournant dans un orifice 21 prévu dans l'oreille 14 et situé dans l'axe de l'orifice 12 ménagé dans la paroi 11 de la cavité 5 et donnant accès à la douille 7 de la clé 3, comme on l'expliquera en détail plus loin.

Comme on le voit bien sur les figures 3, 6 et 8 notamment, l'oreille 14 est parallèle à la paroi 11, et entre l'oreille et la paroi peut tourner le pêne 15 qui présente la forme d'une équerre, suivant l'exemple de réalisation représenté. L'une 15a des branches de l'équerre comporte un orifice 22 avec méplat 23, de même que l'axe 13 d'entraînement du pêne 15 comporte un méplat 24. Ainsi, grâce aux deux méplats coopérants 23, 24 du pêne 15 et de l'axe 13, ce dernier peut entraîner en rotation le pêne lorsque la nervure 19 de la douille 7 appartenant à la clé 3 est en prise avec la rainure 20 de l'axe 13.

On a montré en 25 sur les figures 1, 6 et 8 notamment un empilement de rondelles avec ressort qui retient élastiquement, par l'intermédiaire d'une goupille 26, la branche 15a de l'équerre 15 sur l'oreille 14 entre cette oreille et la paroi 11 de la cavité 5 dans le tampon 1.

L'autre branche 15b de l'équerre 15 constitue la partie active du pêne, en ce sens que c'est elle qui va coopérer positivement avec une encoche ou analogue repérée 27 sur les figures 5 et 7 et ménagée dans un longeron ou analogue 28 faisant saillie à l'intérieur du cadre 2.

On a montré en 29 sur les figures 5 à 8 des butées d'assise du tampon 1 sur le cadre 2, ces butées étant au-dessus du longeron 28 comportant l'encoche formant gâche 27 à l'intérieur du cadre 2.

Pour faciliter la compréhension de l'invention, on décrira maintenant comment fonctionne le dispositif avec clé qui vient d'être décrit, en se reportant plus particulièrement aux figures 9 à 12.

Comme on le voit sur les figures 1 et 9, la douille 7 de la clé 3 est introduite par l'ouverture 4 dans la cavité 5, et cette introduction ne peut être faite que pour un seul sens de la clé, à savoir celui visible sur la figure 1. Plus précisément la douille 7 glisse sur la paroi 10 en forme de plan incliné de la cavité 5, jusqu'à ce que les ergots opposés 17 de la douille 7 viennent en butée sur les nervures 16 au fond de ladite cavité, comme on le voit sur la figure 10 et également sur les figures 5 et 6. Il faut remarquer que, dans cette position, la clé 3 est bloquée par son bras 8 entre le bord de l'ouverture 4 et le bord en vis-à-vis 9a de la platine 9.

Etant ainsi immobilisée, la clé 3 ne peut être actionnée que par une translation par glissement des ergots 17 de la douille 7 sur les nervures 16 de la cavité 5, et cela jusqu'à ce que la douille, traversant l'orifice 12 de la paroi 11, vienne en prise avec l'axe 13 du pêne 15 par sa nervure 19 qui pénètre dans la rainure 20 de l'axe 13.

Il convient de préciser ici que la figure 9 montre le pêne 15 en position verrouillée dans l'encoche 27 du cadre 2.

Lorsque la douille 7 se trouve donc en prise avec l'axe 13 d'entraînement du pêne 15, comme on le voit bien sur les figures 7 et 8, le bras 8 de la clé 3 échappe à la position d'immobilisation décrite précédemment, dans l'une des branches du L que forme l'ouverture 4, pour venir au droit de l'autre branche du L, de sorte que la clé 3 peut être manoeuvrée en rotation, comme on le voit sur les figures 11 et 12 pour ainsi entraîner en rotation l'axe 13 et donc le pêne 15 qui peut se dégager par sa partie 15b de l'encoche 27 du cadre 2.

Le tampon 1 est donc "ouvert", et la clé 3 demeure accouplée à l'axe 13 et est maintenue, par son bras 8, prisonnière dans l'ouverture 4 (voir figure 12) ce qui permet, avec la clé 3, de soulever le tampon 1 hors du cadre 2.

Le tampon 1 pourra bien sûr être remis en position de fermeture sur le cadre 2 avec la clé 3 qui reste prisonnière dans la cavité 5 en position déverrouillée du pêne 5.

Pour verrouiller à nouveau le tampon 1 sur le cadre 2, il suffit de la faire basculer puis de la translater dans la cavité 5 suivant un sens opposé à celui décrit précédemment, de façon à pouvoir sortir la douille 7 de ladite cavité.

Il faut donc faire effectuer à la clé 3 dans la cavité 5 un mouvement de translation puis de rotation ou l'inverse pour respectivement déverrouiller ou verrouiller le tampon sur son cadre, et cela en passant de l'une des branches du L à l'autre que forme l'ouverture 4 avec sa platine associée 9.

On a donc réalisé suivant l'invention un mécanisme pêne-gâche qui est invisible de l'extérieur et demeure inaccessible à moins d'utiliser la clé de forme spéciale selon cette invention. On comprend en effet qu'il sera impossible, sans utiliser cette clé, et même en utilisant une clé à douille coudée du commerce, d'aller chercher l'axe d'entraînement du pêne, c'est-à-dire d'introduire la douille en fond de cavité pour qu'elle soit exactement au droit de l'axe d'entraînement du pêne, afin de permettre la mise en prise de la douille avec ledit axe.

On notera en passant que, sur la figure 7, qui représente la douille de la clé de l'invention en prise avec l'axe, alors que le pêne 15b est en position verrouillée, on a montré néanmoins, pour une meilleure compréhension, ledit pêne en traits pointillés pour illustrer comment, en position déverrouillée, il échappe à l'encoche 27 du longeron intérieur 28 appartenant au cadre 2.

## Revendications

1. Dispositif d'obturation à verrouillage sélectif pour obturer un cadre (2), comprenant un couvercle (1) sensiblement plan sélectivement appliqué sur le cadre (2), un verrou (13, 15) solidaire du couvercle, et une clé (3) comportant une douille (7) et un bras (8) dont une extrémité porte la douille (7), le couvercle présentant une ouverture (4) d'accès au verrou pour la clé, le verrou (13, 15) comprenant un pêne (15) coopérant avec une gâche (27) du cadre, et la clé (3) adoptant sélectivement, par rapport à l'ouverture (4), une position de verrouillage que cette clé peut adopter et quitter librement, et dans laquelle le pêne (15) est retenu prisonnier de la gâche (27), et une position de déverrouillage pour laquelle la clé (3) est retenue prisonnière dans l'ouverture (4) et pour laquelle le pêne (15) est dégagé de la gâche (27), **caractérisé en ce que** l'axe du bras (8) et l'axe la douille (7) de la clé sont sensiblement perpendiculaires l'un à l'autre, et **en ce que** l'axe du bras (8) est sensiblement perpendiculaire au couvercle (1) pour la position de déverrouillage de la clé.

2. Dispositif d'obturation suivant la revendication 1, **caractérisé en ce que** l'ouverture (4) donne accès à une cavité (5) du couvercle dans laquelle débouche un orifice (12), **en ce que** l'ouverture (4) présente une forme en "L" dont une branche, perpendiculaire à l'orifice, autorise la clé (3) à passer de l'une quelconque de ses positions de verrouillage et de déverrouillage à l'autre dès lors que la douille (7) est insérée dans l'orifice (12), et interdit une translation du bras (8) parallèlement à l'orifice (12) dès lors que le bras est sensiblement perpendiculaire au couvercle alors que la douille est insérée dans l'orifice.

3. Dispositif d'obturation suivant la revendication 2, **caractérisé en ce que** la cavité (5) présente une première paroi (10) conformée en plan incliné et assurant le guidage de la douille dans la cavité.

4. Dispositif d'obturation suivant l'une quelconque des revendications précédentes, **caractérisé en ce que** la clé (3) comporte une poignée (6) solidaire au bras (8), sensiblement parallèle à la douille (7), et disposée en regard de celle-ci.

5. Dispositif d'obturation suivant l'une quelconque des revendications précédentes combinée aux revendications 2 et 3, **caractérisé en ce que** l'orifice (12) est formé dans une seconde paroi (11), orthogonale à la première paroi (10), et **en ce qu'**un axe (13) portant le pêne (15) est disposé dans l'orifice (12).

6. Dispositif selon la revendication 5, **caractérisé en ce que** la douille (7) comporte une nervure interne axiale (19) apte à coopérer avec une rainure axiale (20) ménagée sur l'axe (13) portant le pêne (15).

7. Dispositif selon d'une des revendications précédentes combinées à la revendication 2, **caractérisé en ce que** la douille (7) de la clé (3) comporte, au niveau de sa partie débouchante (7a), deux ergots externes opposés (17) susceptibles de coopérer avec des nervures de guidage (16) au fond de la cavité (5) et de traverser l'orifice (12) dont le bord comporte des encoches (18) de forme correspondant auxdits ergots.

8. Dispositif selon l'une quelconque des revendications précédentes combinées à la revendication 5, **caractérisé en ce que** l'axe (13) portant le pêne (15) est monté tournant sur une oreille (14) parallèle à la seconde paroi (11) et comporte un méplat (24) pour solidariser en rotation l'axe (13) et le pêne (15) qui présente une forme d'équerre.

9. Dispositif selon la revendication 8, **caractérisé en ce que** le pêne est élastiquement retenu par une branche (15a) de l'équerre sur l'oreille précitée (14) et entre cette oreille et la paroi précitée (11) avec orifice (12) au moyen d'un ressort et de rondelles (25).

10. Dispositif selon la revendication 8 ou 9, **caractérisé en ce que** l'autre branche (15b) de l'équerre est apte à coopérer avec une encoche formant gâche (27) ménagée dans un longeron ou analogue (28) à l'intérieur du cadre (2).

11. Dispositif selon la revendication 8 ou 9, **caractérisé en ce que** la branche précitée (15a) de l'équerre retenue sur l'oreille (14) comporte un trou (22) avec méplat (23) coopérant avec le méplat précité (24) sur l'axe (13) d'entrainement en rotation du pêne (15).

## Claims

1. A closing device with selective locking for closing a frame (2), comprising a substantially flat cover (1) selectively placed on the frame (2), a lock (13, 15) rigidly mounted in the cover and a spanner (3) comprising a bush (7) and an arm (8), one end of which carries the bush (7), the cover having an aperture (4) giving the spanner access to the lock, the lock (13, 15) comprising a latch (15) co-operating with a keeper (27) mounted on the frame, and the spanner (3) selectively adopting with respect to the aperture (4) a locked position which said spanner can adopt and leave freely and in which the latch (15) is held captive by the keeper (27), and an unlocked position in which the spanner (3) is held captive in the aperture (4) and in which the latch (15) is disengaged from the keeper (27), **characterised in that** the axis of the arm (8) and the axis of the bush (7) of the spanner are substantially perpendicular to one another, and **in that** the axis of the arm (8) is substantially perpendicular to the cover (1) in the unlocked position of the spanner.

2. A dosing device according to Claim 1, **characterised in that** the aperture (4) gives access to a cavity (5) in the cover into which opens an orifice (12), **in that** the aperture (4) has an "L" configuration one branch of which, perpendicular to the orifice, allows the spanner (3) to pass from any one of its locked or unlocked positions to the other when the bush (7) is inserted in the orifice (12), and prevents translation of the arm (8) parallel to the orifice (12) when the arm is substantially perpendicular to the cover while the bush is inserted in the orifice.

3. A dosing device according to Claim 2, **characterised in that** the cavity (5) has a first wall (10) which is disposed in an inclined plane and which guides the bush in the cavity.

4. A closing device according to one of the preceding claims, **characterised in that** the spanner (3) comprises a handle (6) which is integral with the arm (8), substantially parallel to the bush (7) and disposed opposite the latter.

5. A dosing device according to one of the preceding claims in combination with claims 2 and 3, **characterised in that** the orifice (12) is formed in a second wall (11) orthogonal to the first wall (10), and **in that** a spindle (13) carrying the latch (15) is disposed in the orifice (12).

6. A device according to Claim 5, **characterised in that** the bush (7) has an intemal axial rib (19) able to co-operate with an axial groove (20) formed in the spindle (13) carrying the latch (15).

7. A device according to one of the preceding claims in combination with Claim 2, **characterised in that** the bush (7) of the spanner (3) has two opposed external projections (17) which are disposed at its open end (7a) and are able to co-operate with guide ribs (16) disposed at the bottom of the cavity (5) and are able to pass through the orifice (12), the edge of which includes recesses (18) the shape of which corresponds to said projections.

8. A device according to one of the preceding claims in combination with Claim 5, **characterised in that** the spindle (13) carrying the latch (15) is joumalled in a bracket (14) parallel to the second wall (11) and has a flattened face (24) to connect non-rotatably the spindle (13) and the latch (15) which is configured as an angle-iron.

9. A device according to Claim 8, **characterised in that** the latch is retained resiliently on the above-mentioned bracket (14) by one leg (15a) of the angle-iron, and is retained resiliently between this bracket and the above-mentioned wall (11) with the orifice (12) by means of a spring and washers (25).

10. A device according to Claim 8 or 9, **characterised in that** the other leg (15b) of the angle-iron is able to co-operate with a recess forming a keeper (27) formed in a longitudinal member or like element (28) inside the frame (2).

11. A device according to Claim 8 or 9, **characterised in that** the above-mentioned leg (15a) of the angle-iron retained on the bracket (14) includes a hole (22) with a flattened face (23) co-operating with the above-mentioned flattened face (24) on the spindle (13) which rotationally drives the latch (15).

## Patentansprüche

1. Sperrvorrichtung mit selektiver Verrieglung zum Verschließen eines Rahmens (2), mit einem im wesentlichen ebenen Deckel (1), der selektiv am Rahmen (2) anliegt, einem fest mit dem Deckel verbundenen Verschluss (13, 15) und einem Schlüssel (3) mit einer Hülse (7) und einem Arm (8), von dem ein Ende die Hülse (7) trägt, wobei der Deckel für den Schlüssel eine Zugangsöffnung (4) zum Verschluss aufweist, wobei der Verschluss (13, 15) einen Riegel (15) enthält, der mit einer Zuhaltung (27) des Rahmens zusammenwirkt und wobei der Schlüssel (3) bezüglich der Öffnung (4) selektiv eine Verriegelungsstellung einnimmt, welche dieser Schlüssel frei einnehmen und verlassen kann, und in welcher der Riegel (13) von der Zuhaltung (27) eingeschlossen wird, sowie eine Entriegelungsstellung, in welcher der Schlüssel (3) in der Öffnung (4) eingeschlossen ist und der Riegel (15) von der Zuhaltung (27) freigegeben ist, **dadurch gekennzeichnet, dass** die Achse des Arms (8) und die Achse der Hülse (7) des Schlüssels im wesentlichen senkrecht zueinander verlaufen und dass in der Entriegelungsstellung des Schlüssels die Achse des Arms (8) im wesentlichen senkrecht zum Deckel (1) verläuft.

2. Sperrvorrichtung nach Anspruch 1, **dadurch gekennzeichnet, dass** die Öffnung (4) Zugang zu einem Hohlraum (5) des Deckels verschafft, in welchen eine Ausnehmung (12) mündet, dass die Öffnung (4) eine L-Form hat, deren senkrecht zur Ausnehmung verlaufender Schenkel es dem Schlüssel (3) gestattet, beliebig von einer seiner Ver- bzw. Entriegelungsstellungen in die andere zu gelangen, sobald die Hülse (7) in die Ausnehmung (12) eingefügt ist, und eine Verschiebung des Arms (8) parallel zur Ausnehmung (12) unterbindet, sobald der Arm im wesentlichen senkrecht zum Deckel verläuft, während die Hülse in die Ausnehmung eingefügt ist.

3. Sperrvorrichtung nach Anspruch 2, **dadurch gekennzeichnet, dass** der Hohlraum (5) eine erste Wand (10) aufweist, die in geneigter Ebene angeformt ist und die Führung der Hülse im Hohlraum gewährleistet.

4. Sperrvorrichtung nach einem der vorangehenden Ansprüche, **dadurch gekennzeichnet, dass** der Schlüssel (3) einen Griff (6) enthält, der fest mit dem Arm (8) verbunden ist, im wesentlichen parallel zur Hülse (7) verläuft und dieser gegenüberliegend angeordnet ist.

5. Sperrvorrichtung nach einem der vorangehenden Ansprüche in Kombination mit Anspruch 2 und 3, **dadurch gekennzeichnet, dass** die Ausnehmung (12) in einer zweiten Wand (11) ausgebildet ist, die orthogonal zur ersten Wand (10) verläuft, und dass eine den Riegel (15) abstützende Achse (13) in der Ausnehmung (12) angeordnet ist.

6. Vorrichtung nach Anspruch 5, **dadurch gekennzeichnet, dass** die Hülse (7) eine axiale Innenrippe (19) enthält, die mit einer axialen Nut (20) zusammenwirken kann, welche an der den Riegel (15) abstützenden Achse (13) ausgebildet ist.

7. Vorrichtung nach einem der vorangehenden Ansprüche in Kombination mit Anspruch 2, **dadurch gekennzeichnet, dass** die Hülse (7) des Schlüssels (3) im Bereich ihres ausmündenden Teils (7a) zwei gegenüberliegende, äußere Vorsprünge (17) aufweist, die mit den Führungsrippen (16) am Boden des Hohlraums (5) zusammenwirken und die Ausnehmung (12) durchsetzen können, deren Rand Aussparungen (18) mit den genannten Vorsprüngen entsprechender Form aufweist.

8. Vorrichtung nach einem der vorangehenden Ansprüche in Kombination mit Anspruch 5, **dadurch gekennzeichnet, dass** die den Riegel (15) abstützende Achse (13) drehbar an einem Lappen (14) gelagert ist, der parallel zur zweiten Wand (11) verläuft, und eine Abflachung (24) aufweist, um die Achse (13) und den winkelförmigen Riegel (15) drehfest aneinander zu halten.

9. Vorrichtung nach Anspruch 8, **dadurch gekennzeichnet, dass** der Riegel von einem Schenkel (15a) des Winkels elastisch am genannten Lappen (14) und zwischen diesem Lappen und der genannten Wand (11) mit Ausnehmung (12) mittels einer Feder und Unterlegscheiben (25) gehalten wird.

10. Vorrichtung nach Anspruch 8 oder 9, **dadurch gekennzeichnet, dass** der weitere Schenkel (15b) des Winkels mit einer eine Zuhaltung bildenden Aussparung (27) zusammenwirken kann, die in einem Längsträger oder dergleichen (29) innerhalb des Rahmens (2) ausgebildet ist.

11. Vorrichtung nach Anspruch 8 oder 9, **dadurch gekennzeichnet, dass** der genannte, am Lappen (14) gehaltene Schenkel (15a) des Winkels ein Loch (22) mit einer Abflachung (23) enthält, die mit der genannten Abflachung (24) an der Drehantriebsachse des Riegels (15) zusammenwirkt.
